# EUROPÄISCHE PATENTSCHRIFT

(11) **EP 3 149 292 B1**
(45) Veröffentlichungstag und Bekanntmachung des Hinweises auf die Patenterteilung: **07.08.2019**
(21) Anmeldenummer: 15719446.5
(22) Anmeldetag: 22.04.2015
(51) Int. Cl.: F01L 1/344, F01L 1/04

(54) **VENTILSTEUERSYSTEM MIT EINER VERSTELLBAREN NOCKENWELLE**
VALVE DRIVE WITH ADUSTABLE CAMSHAFT
COMMANDE DE SOUPAPE À ARBRE ÀCAMES AJUSTABLE

(30) Priorität: 27.05.2014 DE 102014107459
(43) Veröffentlichungstag der Anmeldung: 05.04.2017
(73) Patentinhaber: ThyssenKrupp Presta TecCenter AG, 9492 Eschen (LI)
(72) Erfinder: MEUSEL, Jürgen, 09573 Dittmannsdorf (DE); KUNZ, Michael, 04552 Borna (DE)
(74) Vertreter: thyssenkrupp Intellectual Property GmbH
(86) Internationale Anmeldenummer: PCT/EP2015/058680
(87) Internationale Veröffentlichungsnummer: WO 2015/180896

(56) Entgegenhaltungen:
- DE-A1- 4 122 251
- GB-A- 2 424 256

## Beschreibung

Die vorliegende Erfindung betrifft ein Ventilsteuersystem mit wenigstens einer verstellbaren Nockenwelle, aufweisend eine Außenwelle und eine sich durch die Außenwelle hindurch erstreckende Innenwelle, und mit wenigstens einem Phasensteller, umfassend ein erstes Stellorgan und ein gegen das erste Stellorgan verdrehbares zweites Stellorgan, wobei die Außenwelle und die Innenwelle mit je einem Stellorgan verbunden sind.

### STAND DER TECHNIK

Ein gattungsbildendes Ventilsteuersystem ist aus der DE 10 2008 005 292 A1 bekannt. Das Ventilsteuersystem weist eine verstellbare Nockenwelle auf, und die verstellbare Nockenwelle ist aufgebaut aus einer Außenwelle und einer Innenwelle, und auf der Außenwelle sind Nockenelemente verdrehbar aufgenommen, die über Bolzen mit der Innenwelle verbunden sind. Wird die Innenwelle in der Außenwelle verdreht, so verdrehen die Nockenelemente auf der Außenwelle gemeinsam mit der Innenwelle. Weiterhin befinden sich auf der Außenwelle fest angeordnete Nockenelemente, und wird die Innenwelle in der Außenwelle während des Betriebes des Ventilsteuersystems durch einen Phasensteller verdreht, so können die Steuerzeiten beispielsweise von Einlassventilen und Auslassventilen getrennt bestimmt werden.

Um die Innenwelle in der Außenwelle zu verdrehen, dient der Phasensteller. Der Phasensteller umfasst ein erstes Stellorgan, gebildet durch einen Stator und ein zweites Stellorgan, gebildet durch einen Rotor, der im Stator verdrehbar aufgenommen ist. Am Rotor sind mehrere Flügelelemente angeordnet, und die Flügelelemente können in Flügelzellen hydraulisch beaufschlagt werden, sodass die Verdrehung des zweiten Stellorgans, also des Rotors, im ersten Stellorgan, also im Stator, ermöglicht wird.

Durch eine Kopplung des ersten Stellorgans, beispielsweise mit der Außenwelle, und des zweiten Stellorgans, beispielsweise mit der Innenwelle, wird die Verdrehung des zweiten Stellorgans im ersten Stellorgan auf die verstellbare Nockenwelle übertragen.

Im Betrieb eines Ventilsteuersystems mit einer verstellbaren Nockenwelle und mit einem Phasensteller erfolgt eine Verdrehung der Innenwelle in der Außenwelle häufig in sehr kurzer Zeit, was ermöglicht wird durch eine entsprechend starke hydraulische Beaufschlagung der Flügelelemente in den hydraulischen Flügelzellen. Nachteilhafterweise kann es dabei zu schädigenden Anschlägen der Flügelelemente an die sogenannten Früh- und Spät-Anschläge kommen, und die Anschläge sind durch die Wände der Kammern im Stator gebildet. Gerade dann, wenn große Verstellwinkel erforderlich sind, müssen am Rotor Flügelelemente angebracht werden, die relativ dünn ausgeführt sind. Insbesondere dünn ausgeführte Flügelelemente können Schädigungen erfahren, wenn eine starke Fluidbeaufschlagung zur sehr kurzzeitigen Verstellung der Drehposition der Innenwelle in der Außenwelle erforderlich ist.

Weiterhin weisen verstellbare Nockenwellen Bolzen zur Verbindung der verdrehbaren Nockenelemente mit der Innenwelle auf, und die Bolzen sind durch Durchgänge in der Außenwelle hindurchgeführt. Diese Durchgänge weisen eine begrenzte längliche Erstreckung in Umfangsrichtung der Außenwelle auf, und die Bolzen können über den gewünschten Verdrehwinkel in den Durchgängen verdreht werden. Dabei können die Bolzen an die Endbereiche der Durchgänge anschlagen, wodurch es ebenfalls zu Schädigungen der verstellbaren Nockenwelle kommen kann, sodass ein Anschlagen der Bolzen an den Durchgängen zu vermeiden ist.

GB 2 424 256 A offenbart einen Phasensteller, der mit der Nockenwelle verbunden ist, um eine Relativbewegung der Innenwelle zur Außenwelle zu ermöglichen. Ein Winkelpositionsstop ist in einer Lagerhülse, die an einem Ende der Nockenwelle angeordnet ist, integriert.Ein zapfenförmiges Element der Lagerhülse greift hierbei in eine Ausnehmung der Außenwelle ein.

### OFFENBARUNG DER ERFINDUNG

Aufgabe der Erfindung ist die Weiterbildung eines Ventilsteuersystems mit einer verstellbaren Nockenwelle und mit einem Phasensteller, wobei das Ventilsteuersystem bei großen Verstellwinkeln der Innenwelle in der Außenwelle schädigungsfrei betreibbar sein soll. Insbesondere sollen Schädigungen durch eine Begrenzung des Verdrehwinkels der Innenwelle in der Außenwelle vermieden werden.

Diese Aufgabe wird ausgehend von einem Ventilsteuersystem gemäß dem Obergriff des Anspruchs 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass ein wenigstens Anschlag vorgesehen ist, der mit der Außenwelle verdrehfest gekoppelt ist, und dass wenigstens ein Gegenanschlag vorgesehen ist, der mit der Innenwelle verdrehfest gekoppelt ist, wobei der maximale Verdrehwinkel der Innenwelle in der Außenwelle durch ein Angrenzen des Anschlages an den Gegenanschlag bestimmt ist.

Die Erfindung geht dabei von der vorteilhaften Möglichkeit aus, unabhängig vom begrenzten Verdrehwinkel des zweiten Stellorgans im ersten Stellorgan des Phasenstellers und unabhängig von der Begrenzung eines Verdrehwinkels eines Bolzens in einem Durchgang der Außenwelle einen Anschlag und einen Gegenanschlag zu nutzen, durch den der Verdrehwinkel der Innenwelle in der Außenwelle der verstellbaren Nockenwelle und damit des zweiten Stellorgans im ersten Stellorgan des Phasenstellers begrenzt ist. Erfindungsgemäß wird dabei ein Anschlag vorgesehen, der mit einem Gegenanschlag in Wechselwirkung treten kann, wobei der Anschlag an der Außenwelle und der Gegenanschlag an der Innenwelle verdrehfest gekoppelt sind. Analog dazu kann auch ein Anschlag an der Innenwelle vorgesehen sein, der mit einem Gegenanschlag an der Außenwelle in Wechselwirkung treten kann. Der Anschlag tritt dabei mechanisch in Wechselwirkung mit dem Gegenanschlag, indem der Anschlag eine Fläche aufweist, die gegen eine Gegenfläche am Gegenanschlag in Kontakt gelangt. Die separate Drehwinkelbegrenzung ermöglicht eine robuste Auslegung, unabhängig von relativ dünnen Flügelelementen im Phasensteller und unabhängig von der Hindurchführung von Bolzen durch Durchgänge in der Außenwelle der verstellbaren Nockenwelle. Folglich müssen insbesondere weder die Flügelelemente im Phasensteller noch die Bolzen und die Durchgänge der Außenwelle besonderen Festigkeitsansprüchen genügen, da eine Drehwinkelbegrenzung bereits vorher erfindungsgemäß durch den Anschlag in Wechselwirkung mit dem Gegenanschlag erreicht wird.

Das erfindungsgemäße Ventilsteuersystem kann eine oder mehrere Nockenwellen umfassen. Beispielsweise kann das Ventilsteuersystem zwei parallel zueinander angeordnete Nockenwellen aufweisen, die insbesondere miteinander gekoppelt sind. Die Kopplung kann dabei beispielsweise über sogenannte Dualphasensteller erfolgen, sodass auf einer der beiden oder auf beiden Nockenwellen Phasensteller angeordnet sind und die miteinander in Wirkverbindung stehen können. Der erfindungsgemäße Anschlag und der Gegenanschlag können dabei an einer oder an beiden Nockenwellen angeordnet sein.

Beispielsweise kann der Anschlag durch wenigstens eine Klaue gebildet sein und der Gegenanschlag kann Vorsprünge aufweisen, zwischen denen wenigstens eine Aussparung gebildet ist. In dieser Aussparung kann die wenigstens eine Klaue hineinragen. Beispielsweise kann der Gegenanschlag mit einer Anzahl von Vorsprüngen ausgebildet sein, durch die eine ebensolche Anzahl von Aussparungen erzeugt wird, und entsprechend der Anzahl der Aussparungen weist der Anschlag eine gleiche Anzahl von Klauen auf, sodass beispielsweise in jede Aussparung eine Klaue hineinragt. Mit Vorteil kann der Anschlag kronenartig ausgebildet sein, und der Gegenanschlag ist sternförmig ausgebildet, sodass die Anzahl an Klauen mit der Anzahl an Vorsprüngen beziehungsweise Aussparungen korrespondiert.

Das Ventilsteuersystem kann ein Antriebsrad umfassen, das an der Außenwelle angeordnet ist und zum rotatorischen Antrieb der verstellbaren Nockenwelle dient. Dabei kann eine Anschlagscheibe vorgesehen und am Antriebsrad aufgenommen sein, die wenigstens eine Klaue und vorzugsweise auch mehrere Klauen zur Bildung des Anschlages aufweist. Der Gegenanschlag kann dabei an der Innenwelle angeordnet und insbesondere einteilig als wenigstens ein Vorsprung, vorzugsweise auch mehrfach, an dieser angeformt sein, und der Vorsprung oder die Vorsprünge können mit der Anschlagscheibe in Wechselwirkung stehen. Insbesondere können sich die Vorsprünge in Zwischenräume zwischen den an der Anschlagscheibe angeformten Klauen erstrecken. Gemäß einer alternativen Variante zur Bildung des Anschlages und des Gegenanschlages kann der Anschlag als Klauenfortsatz ausgebildet und endseitig an der Außenwelle angeordnet oder an dieser angeformt sein. Dabei können zwischen den Klauen des Klauenfortsatzes Zwischenräume gebildet werden. Gemäß dieser Variante kann der Gegenanschlag durch ein Zapfenelement gebildet sein, das korrespondierend mit dem Klauenfortsatz an der Innenwelle angeordnet ist, wobei Zapfen des Zapfenelementes radial nach außen in die Zwischenräume des Klauenfortsatzes hineinragen können. Die Variante zur Bildung des Anschlages und des Gegenanschlages, gebildet durch einen Klauenfortsatz und durch ein Zapfenelement, kann beispielsweise auch ohne Modifikation bestehender Nockenwellenkonstruktionen nachträglich an ein Ventilsteuersystem angeordnet werden, und beispielsweise kann der Klauenfortsatz einteilig mit der Außenwelle ausgebildet sein und das Zapfenelement kann beispielsweise mit einem Schraubelement an der Stirnseite der Innenwelle endseitig angebracht werden.

Nach einem vorteilhaften Ausführungsbeispiel kann der Anschlag vier Klauen oder vier Klauenfortsätze aufweisen, und der Gegenanschlag kann vier Aussparungen oder vier Zwischenräume aufweisen. Dadurch erhält die verstellbare Nockenwelle beziehungsweise der Phasensteller einen mechanisch hoch belastbaren Anschlag, der verschleißfest ausgelegt werden kann, und auch bei großen hydraulischen Belastungen des Flügelelementes des Phasenstellers kann die Drehwinkelbegrenzung der Innenwelle in der Außenwelle verschleißfrei ausgelegt werden.

Zum Antrieb des Ventilsteuersystems kann dieses ein Antriebsrad aufweisen, beispielsweise ein Kettenrad oder ein Zahnriemenrad. Das Antriebsrad dient zum rotierenden Antrieb der verstellbaren Nockenwelle und wird über das Zugmittel, also beispielsweise über eine Kette oder einen Zahnriemen, durch die Kurbelwelle einer Brennkraftmaschine angetrieben. Der Anschlag kann dabei beispielsweise im Antriebsrad integriert sein. Hierfür kann beispielsweise der Gegenanschlag im Nabenbereich des Antriebsrades an der Innenwelle ausgebildet sein, wobei das Antriebsrad mit der Außenwelle verbunden ist, beispielsweise kann dieses an die rohrförmige Außenwelle angeschweißt sein. Die Vorsprünge des Gegenanschlages können radial nach außen weisen und mit den beispielsweise axial abragenden Klauen an der Anschlagscheibe anschlagen. Dabei können die Klauen auch einteilig mit dem Antriebsrad ausgebildet und beispielsweise an diesem angeformt sein.

Gemäß einer ebenfalls vorteilhaften Variante können der Anschlag und der Gegenanschlag im Phasensteller integriert sein. Beispielsweise kann auch die Anschlagscheibe am Phasensteller, beispielsweise am ersten Stellorgan, angeordnet sein. Der Gegenanschlag kann dabei beispielsweise am zweiten Stellorgan angeordnet sein und mit den Klauen an der Anschlagscheibe zusammenwirken.

Das Ventilsteuersystem kann mit dem erfindungsgemäßen Anschlag und dem Gegenanschlag zu ausgeführt sein, dass der durch den Anschlag beziehungsweise den Gegenanschlag begrenzte Verdrehwinkel der Innenwelle in der Außenwelle kleiner ist als der maximale Verdrehwinkel des zweiten Stellorgans gegenüber dem ersten Stellorgan. Insbesondere können auf der Außenwelle verstellbare Nockenelemente drehbar aufgenommen sein, die mit einem Bolzen mit der Innenwelle verbunden sind, wobei die Bolzen durch Durchgänge in der Außenwelle hindurchgeführt sind, und wobei der durch den Anschlag und den Gegenanschlag begrenzte Verdrehwinkel der Innenwelle in der Außenwelle kleiner ist als der maximale Verdrehwinkel der Bolzen in den Durchgängen. Dadurch wird vermieden, dass das erste Stellorgan mit dem zweiten Stellorgan einen Anschlag bildet. Weiterhin wird vermieden, dass die Bolzen in den Durchgängen der Außenwelle einen Anschlag bilden, um den Verdrehwinkel der Innenwelle in der Außenwelle zu begrenzen.

Die Erfindung bezieht sich ferner auf eine verstellbare Nockenwelle eines Ventilsteuersystems mit einer Außenwelle und mit einer sich durch die Außenwelle hindurch erstreckenden Innenwelle, wobei ein Anschlag vorgesehen ist, der mit der Außenwelle verdrehfest gekoppelt ist, und wobei ein Gegenanschlag vorgesehen ist, der mit der Innenwelle verdrehfest gekoppelt ist, wobei der maximale Verdrehwinkel der Innenwelle in der Außenwelle durch ein Angrenzen des Anschlages an den Gegenanschlag bestimmt ist.

Dabei kann der Anschlag als Klauenfortsatz ausgebildet und endseitig an der Außenwelle angeordnet oder an dieser angeformt sein, wobei zwischen den Klauen des Klauenfortsatzes Zwischenräume gebildet sein können.

Insbesondere kann der Gegenanschlag durch ein Zapfenelement gebildet sein, das korrespondierend mit dem Klauenfortsatz endseitig an der Innenwelle angeordnet werden kann, wobei Zapfen des Zapfenelementes radial nach außen in die Zwischenräume des Klauenfortsatzes hineinragen.

Die verstellbare Nockenwelle kann zur Kopplung mit einem Phasensteller ausgebildet sein, wobei der Anschlag und/oder der Gegenanschlag mit dem Phasensteller zusammenwirken können. Ferner kann die verstellbare Nockenwelle, insbesondere die Außenwelle, mit einem Antriebsrad verbunden oder einteilig mit diesem ausgeführt sein, und der Anschlag und/oder der Gegenanschlag kann direkt oder mit entsprechenden Mitteln, beispielsweise mit einer Anschlagscheibe, mit dem Antriebsrad zusammenwirken.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine Querschnittsansicht durch ein Ventilsteuersystem mit einer verstellbaren Nockenwelle und einem Phasensteller,
- Figur 2: eine Ansicht des Details Z gemäß Figur 1 in einer vergrößerten Darstellung,
- Figur 3: eine Darstellung des Schnittes H - H gemäß Figur 1,
- Figur 4: eine perspektivische Ansicht der Innenwelle mit einer Anschlagscheibe,
- Figur 5: eine perspektivische Ansicht der Innenwelle ohne Anschlagscheibe,
- Figur 6: eine perspektivische Ansicht der Anschlagscheibe,
- Figur 7: eine quer geschnittene perspektivische Ansicht einer verstellbaren Nockenwelle mit einem Anschlag und einem Gegenanschlag gemäß einer weiteren Variante und
- Figur 8: eine perspektivische Ansicht der Variante gemäß Figur 7 des Anschlages und des Gegenanschlages in einer nicht geschnittenen Darstellung.

Figur 1 zeigt in einer quer geschnittenen Ansicht ein Ventilsteuersystem 1 mit einer verstellbaren Nockenwelle 10 und mit einem Phasensteller 13. Die verstellbare Nockenwelle 10 weist eine Außenwelle 11 und eine Innenwelle 12 auf, und die Innenwelle 12 erstreckt sich durch die rohrförmige Außenwelle 11 hindurch. Außenseitig auf der Außenwelle 11 sind Nockenelemente 25 drehbar aufgenommen und mit Bolzen 26 mit der Innenwelle 12 drehfest verbunden, und wird die Innenwelle 12 in der Außenwelle 11 verdreht, so verdrehen sich mit der Innenwelle 12 die Nockenelemente 25 auf der Außenseite der Außenwelle 11.

Zur Erzeugung der Verdrehung der Innenwelle 12 in der Außenwelle 11 dient der Phasensteller 13, der lediglich schematisch dargestellt ist. Um die Verdrehung der Innenwelle 12 in der Außenwelle 11 zu erzeugen, weist der Phasensteller 13 ein erstes Stellorgan 14 und ein zweites Stellorgan 15 auf, und die Stellorgane 14 und 15 können als Stator und als Rotor ausgebildet und hydraulisch beaufschlagbar sein, wie aus der DE 10 2008 005 292 A1 bekannt.

Angrenzend an den Phasensteller 13 ist mit der Außenwelle 11 ein Antriebsrad 20 verbunden, über das die Nockenwelle 10 in Drehung versetzt werden kann. Die Verstellung des Drehwinkels der Innenwelle 12 in der Außenwelle 11 erfolgt im Betrieb der Nockenwelle 10, und um den Drehwinkel der Innenwelle 12 in der Außenwelle 1 zu begrenzen, dient gemäß dem gezeigten Ausführungsbeispiel eine Anschlagscheibe 21, an der ein Anschlag 16 ausgebildet ist, der mit einem Gegenanschlag 17 an der Außenwelle 12 in Wirkverbindung gebracht werden kann. Zunächst wird das gezeigte Detail Z in der folgenden Figur 2 näher beschrieben.

Figur 2 zeigt das Detail Z der verstellbaren Nockenwelle 10 mit der Außenwelle 11 und mit der sich durch die Außenwelle 11 hindurch erstreckenden Innenwelle 12, und es ist ein Antriebsrad 20 gezeigt, das mit der Außenwelle 11 verbunden ist. Nicht dargestellt ist abweichend von Figur 1 ein Phasensteller.

An einer Planseite des Antriebsrades 20 ist eine Anschlagscheibe 21 über Schraubelemente 30 angeordnet, und die Anschlagscheibe 21 weist Anschläge 16 auf, die in Form von Klauen 18 axial aus der Planebene der Anschlagscheibe 21 in die Nabe des Antriebsrades 20 hinein abragen. Die Klauen 18 befinden sich dabei über der Außenseite der Innenwelle 12 und können mit Gegenanschlägen in Wechselwirkung treten, wie in Zusammenhang mit der folgenden Figur 3 näher erläutert, die einen Schnitt entlang der Schnittlinie H-H gemäß Figur 1 darstellt.

Figur 3 zeigt einen Querschnitt entlang der Schnittlinie H - H durch das Antriebsrad 20 gemäß Figur 1, wobei die Schnittlinie derart ausgebildet ist, dass auch die Klauen 18 zur Bildung des Anschlages 16 der Anschlagscheibe 21 in der Schnittebene liegen. Durch die quer geschnittene Ansicht wird deutlich, dass an der Innenwelle 12 Gegenanschläge in Form von Vorsprüngen 27 ausgebildet sind, die radial von der Innenwelle 12 nach außen abragen und den Gegenanschlag 17 bilden. Die Vorsprünge 27 erstrecken sich dabei in Aussparungen 19 hinein, die zwischen den Klauen 18 der Anschlagscheibe 21 ausgebildet sind. Wird nun die Innenwelle 12 in der Außenwelle 11 verdreht, so gelangen die Vorsprünge 27 in Umfangsrichtung in Anschlag gegen die Klauen 18, sodass die Verdrehung der Innenwelle 12 in der Außenwelle 11 begrenzt wird.

Das Ausführungsbeispiel gemäß den Figuren 1 bis 3 zeigt eine Anschlagscheibe 21 mit vier Klauen 18, sodass zwischen den Klauen 18 vier Aussparungen 19 gebildet sind. In jede der Aussparungen 19 erstrecken sich Vorsprünge 27, sodass vier Vorsprünge 27 an der Innenwelle 12 ausgebildet sind.

Figur 4 zeigt in einer perspektivischen Ansicht die Anschlagscheibe 21 in Anordnung über der Innenwelle 12, ohne dass das Antriebsrad 20 zur Aufnahme der Anschlagscheibe 21 mit der Außenwelle 11 gezeigt ist. Durch die reduzierte Ansicht ist erkennbar, dass die Vorsprünge 27 sich in die Aussparungen 19 zwischen den Klauen 18 hinein erstrecken, wodurch sich analog die Klauen 18 der Anschlagscheibe 21 in Zwischenräumen zwischen den Vorsprüngen 27 erstrecken. Durch die damit ermöglichte Wechselwirkung der Klauen 18 mit den Vorsprüngen 27 wird der Verdrehwinkel der Innenwelle 12 gegenüber der Anschlagscheibe 21 begrenzt.

Figur 5 zeigt ohne die Anschlagscheibe 21 gemäß Figur 4 die Innenwelle 12 mit den Vorsprüngen 27, zwischen denen sich die Aussparungen 19 befinden, wodurch der Gegenanschlag 17 gebildet wird. Die Ansicht zeigt vier Vorsprünge 27, die einteilig mit der Innenwelle 12 ausgebildet sind und beispielsweise kann die Innenwelle 12 durch eine Drehbearbeitung vorbereitet werden, und die Aussparungen 19 werden anschließend durch eine intermittierende Fräsbearbeitung hergestellt.

Figur 6 zeigt schließlich eine perspektivische Ansicht der Anschlagscheibe 21 mit den sich axial abragenden Klauen 18, und durch die Klauen 18 wird der Anschlag 16 gebildet, der mit dem Gegenanschlag 17 gemäß Figur 5 entsprechend wechselwirken kann.

Die Figuren 7 und 8 zeigen in einer geschnittenen (Figur 7) und einer nicht geschnittenen (Figur 8) perspektivischen Ansicht eine weitere Ausführungsvariante zur Bildung des Anschlages 16 und des Gegenanschlages 17, die endseitig an der verstellbaren Nockenwelle 10 mit der Außenwelle 11 und der Innenwelle 12 angeordnet sind. Der Anschlag 16 ist in Form eines Klauenfortsatzes 22 endseitig an der Außenwelle 11 ausgebildet, und durch den Klauenfortsatz 22 werden Zwischenräume 28 gebildet. Das Ende der Außenwelle 11 ist somit etwa kronenförmig ausgebildet und es sind beispielhaft zwei Zwischenräume 28 ausgebildet. Der Gegenanschlag 17 ist durch ein Zapfenelement 23 gebildet, das korrespondierend mit dem Klauenfortsatz 22 endseitig an der Innenwelle 12 angeordnet ist. Das Zapfenelement 23 weist beispielhaft zwei auf 180° diametral gegenüberliegend angeordnete Zapfen 24 auf, die radial nach außen in die Zwischenräume 28 des Klauenfortsatzes 22 hineinragen. Wird die Innenwelle 12 in der Außenwelle 11 verdreht, so gelangen die Zapfen 24 in Anlage an die Ränder der Zwischenräume 28, wodurch der Drehwinkel um den entsprechend gewünschten Betrag begrenzt wird. Das Zapfenelement 23 ist über ein Schraubelement 29 an der Endseite der Innenwelle 12 angebracht und damit als Einzelteil ausgeführt.

### Bezugszeichenliste

- 1: Ventilsteuersystem
- 10: verstellbare Nockenwelle
- 11: Außenwelle
- 12: Innenwelle
- 13: Phasensteller
- 14: erstes Stellorgan
- 15: zweites Stellorgan
- 16: Anschlag
- 17: Gegenanschlag
- 18: Klaue
- 19: Aussparung
- 20: Antriebsrad
- 21: Anschlagscheibe
- 22: Klauenfortsatz
- 23: Zapfenelement
- 24: Zapfen
- 25: Nockenelement
- 26: Bolzen
- 27: Vorsprung
- 28: Zwischenraum
- 29: Schraubelement
- 30: Schraubelement

## Patentansprüche

1. Ventilsteuersystem (1) mit wenigstens einer verstellbaren Nockenwelle (10) aufweisend eine Außenwelle (11) und eine sich durch die Außenwelle (11) hindurch erstreckende Innenwelle (12), und mit wenigstens einem Phasensteller (13) umfassend ein erstes Stellorgan (14) und ein gegen das erste Stellorgan (14) verdrehbares zweites Stellorgan (15), wobei die Außenwelle (11) und die Innenwelle (12) mit je einem Stellorgan (14, 15) verbunden sind, wobei wenigstens ein Anschlag (16) vorgesehen ist, der mit der Außenwelle (11) verdrehfest gekoppelt ist, und dass wenigstens ein Gegenanschlag (17) vorgesehen ist, der mit der Innenwelle (12) verdrehfest gekoppelt ist, wobei der maximale Verdrehwinkel der Innenwelle (12) in der Außenwelle (11) durch ein Angrenzen des Anschlages (16) an den Gegenanschlag (17) bestimmt ist, wobei an der Außenwelle (11) ein Antriebsrad (20) zum rotatorischen Antrieb der verstellbaren Nockenwelle (10) angeordnet ist und wobei eine Anschlagscheibe (21) vorgesehen und am Antriebsrad (20) aufgenommen ist, die wenigstens eine Klaue (18) zur Bildung des Anschlages (16) aufweist.

2. Ventilsteuersystem (1) nach Anspruch 1, **dadurch gekennzeichnet, dass** der Anschlag (16) durch die wenigstens eine Klaue (18) gebildet ist und dass der Gegenanschlag (17) Vorsprünge (27) aufweist, zwischen denen wenigstens eine Aussparung (19) gebildet ist, in die die Klaue (18) hineinragt.

3. Ventilsteuersystem (1) nach Anspruch 1 oder 2, **dadurch gekennzeichnet, dass** der Gegenanschlag (17) an der Innenwelle (12) angeordnet und insbesondere einteilig als wenigstens ein Vorsprung (27) an dieser angeformt ist und mit der Anschlagscheibe (21) in Wechselwirkung steht.

4. Ventilsteuersystem (1) mit wenigstens einer verstellbaren Nockenwelle (10) aufweisend eine Außenwelle (11) und eine sich durch die Außenwelle (11) hindurch erstreckende Innenwelle (12), und mit wenigstens einem Phasensteller (13) umfassend ein erstes Stellorgan (14) und ein gegen das erste Stellorgan (14) verdrehbares zweites Stellorgan (15), wobei die Außenwelle (11) und die Innenwelle (12) mit je einem Stellorgan (14, 15) verbunden sind, wobei wenigstens ein Anschlag (16) vorgesehen ist, der mit der Außenwelle (11) verdrehfest gekoppelt ist, und dass wenigstens ein Gegenanschlag (17) vorgesehen ist, der mit der Innenwelle (12) verdrehfest gekoppelt ist, wobei der maximale Verdrehwinkel der Innenwelle (12) in der Außenwelle (11) durch ein Angrenzen des Anschlages (16) an den Gegenanschlag (17) bestimmt ist, wobei der Anschlag (16) als Klauenfortsatz (22) ausgebildet und endseitig an der Außenwelle (11) angeordnet oder an dieser angeformt ist, wobei zwischen den Klauen des Klauenfortsatzes (22) Zwischenräume (28) gebildet sind, und dass der Gegenanschlag (17) durch ein Zapfenelement (23) gebildet ist, das korrespondierend mit dem Klauenfortsatz (22) endseitig an der Innenwelle (12) angeordnet ist, wobei Zapfen (24) des Zapfenelementes (23) radial nach außen in die Zwischenräume (28) des Klauenfortsatzes (22) hineinragen.

5. Ventilsteuersystem (1) nach einem der vorgenannten Ansprüche, **dadurch gekennzeichnet, dass** der Anschlag (16) vier Klauen (18) oder vier Klauenfortsätze (22) aufweist und dass der Gegenanschlag (17) vier Aussparungen (19) oder vier Zwischenräume (28) aufweist.

6. Ventilsteuersystem (1) nach einem der vorgenannten Ansprüche 1 bis 3, **dadurch gekennzeichnet, dass** der Anschlag (16) im Antriebsrad (20) integriert ist.

7. Ventilsteuersystem (1) nach einem der vorgenannten Ansprüche 1 bis 3 oder 6, **dadurch gekennzeichnet, dass** der Gegenanschlag (17) im Nabenbereich des Antriebsrades (20) an der Innenwelle (12) ausgebildet ist.

8. Ventilsteuersystem (1) nach einem der vorgenannten Ansprüche, **dadurch gekennzeichnet, dass** der Anschlag (16) und der Gegenanschlag (17) im Phasensteller (13) integriert sind.

9. Ventilsteuersystem (1) nach einem der vorgenannten Ansprüche, **dadurch gekennzeichnet, dass** der durch den Anschlag (16) und den Gegenanschlag (17) begrenzte Verdrehwinkel der Innenwelle (12) in der Außenwelle (11) kleiner ist als der maximale Verdrehwinkel des zweiten Stellorgans (15) gegenüber dem ersten Stellorgan (14).

10. Ventilsteuersystem (1) nach einem der vorgenannten Ansprüche, **dadurch gekennzeichnet, dass** auf der Außenwelle (11) verstellbare Nockenelemente (25) drehbar aufgenommen sind, die mit einem Bolzen (26) mit der Innenwelle (12) verbunden sind, wobei die Bolzen (26) durch Durchgänge in der Außenwelle (11) hindurchgeführt sind, und wobei der durch den Anschlag (16) und den Gegenanschlag (17) begrenzte Verdrehwinkel der Innenwelle (12) in der Außenwelle (11) kleiner ist als der maximale Verdrehwinkel der Bolzen (26) in den Durchgängen.

11. Verstellbare Nockenwelle (10) eines Ventilsteuersystems (1) mit einer Außenwelle (11) und mit einer sich durch die Außenwelle (11) hindurch erstreckenden Innenwelle (12), wobei ein Anschlag (16) vorgesehen ist, der mit der Außenwelle (11) verdrehfest gekoppelt ist, und dass ein Gegenanschlag (17) vorgesehen ist, der mit der Innenwelle (12) verdrehfest gekoppelt ist, wobei der maximale Verdrehwinkel der Innenwelle (12) in der Außenwelle (11) durch ein Angrenzen des Anschlages (16) an den Gegenanschlag (17) bestimmt ist, wobei der Anschlag (16) als Klauenfortsatz (22) ausgebildet und endseitig an der Außenwelle (11) angeordnet oder an dieser angeformt ist, wobei zwischen den Klauen des Klauenfortsatzes (22) Zwischenräume (28) gebildet sind, und dass der Gegenanschlag (17) durch ein Zapfenelement (23) gebildet ist, das korrespondierend mit dem Klauenfortsatz (22) endseitig an der Innenwelle (12) angeordnet ist, wobei Zapfen (24) des Zapfenelementes (23) radial nach außen in die Zwischenräume (28) des Klauenfortsatzes (22) hineinragen.

## Claims

1. Valve control system (1) with at least one adjustable camshaft (10) having an outer shaft (11) and an inner shaft (12) which extends through the outer shaft (11), and with at least one phase shifter (13) comprising a first actuating member (14) and a second actuating member (15) which can be rotated with respect to the first actuating member (14), the outer shaft (11) and the inner shaft (12) being connected to in each case one actuating member (14, 15), at least one stop (16) being provided which is coupled to the outer shaft (11) fixedly so as to rotate with it, and at least one counter-stop (17) being provided which is coupled to the inner shaft (12) fixedly so as to rotate with it, the maximum rotational angle of the inner shaft (12) in the outer shaft (11) being defined by way of butting of the stop (16) against the counter-stop (17), a drive wheel (20) for the rotational drive of the adjustable camshaft (10) being arranged on the outer shaft (11), and a stop-disc (21) being provided and being received on the drive wheel (20), which stop-disc (21) has at least one claw (18) for forming the stop (16).

2. Valve control system (1) according to Claim 1, **characterized in that** the stop (16) is formed by way of the at least one claw (18), and **in that** the counter-stop (17) has projections (27), between which at least one cut-out (19) is formed, into which the claw (18) protrudes.

3. Valve control system (1) according to Claim 1 or 2, **characterized in that** the counter-stop (17) is arranged on the inner shaft (12), and in particular is formed on it in one piece as at least one projection (27), and interacts with the stop-disc (21).

4. Valve control system (1) with at least one adjustable camshaft (10) having an outer shaft (11) and an inner shaft (12) which extends through the outer shaft (11), and with at least one phase shifter (13) comprising a first actuating member (14) and a second actuating member (15) which can be rotated with respect to the first actuating member (14), the outer shaft (11) and the inner shaft (12) being connected to in each case one actuating member (14, 15), at least one stop (16) being provided which is coupled to the outer shaft (11) fixedly so as to rotate with it, and at least one counter-stop (17) being provided which is coupled to the inner shaft (12) fixedly so as to rotate with it, the maximum rotational angle of the inner shaft (12) in the outer shaft (11) being defined by way of butting of the stop (16) against the counter-stop (17), the stop (16) being configured as a claw projection (22) and being arranged on the end side on the outer shaft (11) or being formed on the latter, intermediate spaces (28) being formed between the claws of the claw projection (22), and the counter-stop (17) being formed by way of a pin element (23) which is arranged on the end side on the inner shaft (12) in a manner which corresponds with the claw projection (22), pins (24) of the pin element (23) protruding radially to the outside into the intermediate spaces (28) of the claw projection (22).

5. Valve control system (1) according to one of the preceding claims, **characterized in that** the stop (16) has four claws (18) or four claw projections (22), and **in that** the counter-stop (17) has four cut-outs (19) or four intermediate spaces (28).

6. Valve control system (1) according to one of the preceding Claims 1 to 3, **characterized in that** the stop (16) is integrated into the drive wheel (20).

7. Valve control system (1) according to one of the preceding Claims 1 to 3 or 6, **characterized in that** the counter-stop (17) is configured on the inner shaft (12) in the hub region of the drive wheel (20).

8. Valve control system (1) according to one of the preceding claims, **characterized in that** the stop (16) and the counter-stop (17) are integrated into the phase shifter (13).

9. Valve control system (1) according to one of the preceding claims, **characterized in that** the rotational angle of the inner shaft (12) in the outer shaft (11), which rotational angle is limited by way of the stop (16) and the counter-stop (17), is smaller than the maximum rotational angle of the second actuating member (15) with respect to the first actuating member (14).

10. Valve control system (1) according to one of the preceding claims, **characterized in that** adjustable cam elements (25) are received rotatably on the outer shaft (11), which cam elements (25) are connected by way of a pin (26) to the inner shaft (12), the pins (26) being guided through passages in the outer shaft (11), and the rotational angle of the inner shaft (12) in the outer shaft (11), which rotational angle is limited by way of the stop (16) and the counter-stop (17), being smaller than the maximum rotational angle of the pins (26) in the passages.

11. Adjustable camshaft (10) of a valve control system (1) with an outer shaft (11) and with an inner shaft (12) which extends through the outer shaft (11), a stop (16) being provided which is coupled to the outer shaft (11) fixedly so as to rotate with it, and a counter-stop (17) being provided which is coupled to the inner shaft (12) fixedly so as to rotate with it, the maximum rotational angle of the inner shaft (12) in the outer shaft (11) being defined by way of butting of the stop (16) against the counter-stop (17), the stop (16) being configured as a claw projection (22) and being arranged on the end side on the outer shaft (11) or being formed on the latter, intermediate spaces (28) being formed between the claws of the claw projection (22), and the counter-stop (17) being formed by way of a pin element (23) which is arranged on the end side on the inner shaft (12) in a manner which corresponds with the claw projection (22), pins (24) of the pin element (23) protruding radially to the outside into the intermediate spaces (28) of the claw projection (22).

## Revendications

1. Système de commande de soupape (1) comportant au moins un arbre à cames réglable (10) comprenant un arbre extérieur (11) et un arbre intérieur (12) s'étendant à travers l'arbre extérieur (11), et comportant au moins un déphaseur (13) comprenant un premier organe de réglage (14) et un deuxième organe de réglage (15) pouvant tourner par rapport au premier organe de réglage (14), dans lequel l'arbre extérieur (11) et l'arbre intérieur (12) sont reliés à respectivement un organe de réglage (14, 15), dans lequel au moins une butée (16) est prévue, laquelle est accouplée de manière solidaire en rotation à l'arbre extérieur (11), et au moins une contre-butée (17) est prévue, laquelle est accouplée de manière solidaire en rotation à l'arbre intérieur (12), dans lequel l'angle de rotation maximal de l'arbre intérieur (12) dans l'arbre extérieur (11) est déterminé par une contiguïté de la butée (16) contre la contre-butée (17), dans lequel une roue d'entraînement (20) servant à l'entraînement en rotation de l'arbre à cames réglable (10) est disposée sur l'arbre extérieur (11), et dans lequel un disque de butée (21) est prévu et est reçu sur la roue d'entraînement (20), lequel disque de butée comprend au moins une griffe (18) pour la formation de la butée (16).

2. Système de commande de soupape (1) selon la revendication 1, **caractérisé en ce que** la butée (16) est formée par l'au moins une griffe (18), et **en ce que** la contre-butée (17) comprend des saillies (27) entre lesquelles au moins un évidement (19) est formé, évidement dans lequel la griffe (18) pénètre.

3. Système de commande de soupape (1) selon la revendication 1 ou 2, **caractérisé en ce que** la contre-butée (17) est disposée sur l'arbre intérieur (12) et est en particulier formée d'un seul tenant sur celui-ci sous la forme d'au moins une saillie (27) et est en interaction avec le disque de butée (21).

4. Système de commande de soupape (1) comportant au moins un arbre à cames réglable (10) comprenant un arbre extérieur (11) et un arbre intérieur (12) s'étendant à travers l'arbre extérieur (11), et comportant au moins un déphaseur (13) comprenant un premier organe de réglage (14) et un deuxième organe de réglage (15) pouvant tourner par rapport au premier organe de réglage (14), dans lequel l'arbre extérieur (11) et l'arbre intérieur (12) sont reliés à respectivement un organe de réglage (14, 15), dans lequel au moins une butée (16) est prévue, laquelle est accouplée de manière solidaire en rotation à l'arbre extérieur (11), et au moins une contre-butée (17) est prévue, laquelle est accouplée de manière solidaire en rotation à l'arbre intérieur (12), dans lequel l'angle de rotation maximal de l'arbre intérieur (12) dans l'arbre extérieur (11) est déterminé par une contiguïté de la butée (16) contre la contre-butée (17), dans lequel la butée (16) est réalisée sous forme de prolongement à griffes (22) et est disposée sur l'arbre extérieur (11) côté extrémité ou est formée sur celui-ci, dans lequel des espaces intermédiaires (28) sont formés entre les griffes du prolongement à griffes (22), et la contre-butée (17) est formée par un élément à tenons (23) qui est disposé sur l'arbre intérieur (12) côté extrémité de manière correspondante au prolongement à griffes (22), dans lequel des tenons (24) de l'élément à tenons (23) pénètrent radialement vers l'extérieur dans les espaces intermédiaires (28) du prolongement à griffes (22) .

5. Système de commande de soupape (1) selon l'une des revendications susmentionnées, **caractérisé en ce que** la butée (16) comprend quatre griffes (18) ou quatre prolongements à griffes (22), et **en ce que** la contre-butée (17) comprend quatre évidements (19) ou quatre espaces intermédiaires (28).

6. Système de commande de soupape (1) selon l'une des revendications susmentionnées 1 à 3, **caractérisé en ce que** la butée (16) est intégrée dans la roue d'entraînement (20).

7. Système de commande de soupape (1) selon l'une des revendications susmentionnées 1 à 3 ou 6, **caractérisé en ce que** la contre-butée (17) est formée dans la région de moyeu de la roue d'entraînement (20) sur l'arbre intérieur (12).

8. Système de commande de soupape (1) selon l'une des revendications susmentionnées, **caractérisé en ce que** la butée (16) et la contre-butée (17) sont intégrées dans le déphaseur (13).

9. Système de commande de soupape (1) selon l'une des revendications susmentionnées, **caractérisé en ce que** l'angle de rotation, limité par la butée (16) et la contre-butée (17), de l'arbre intérieur (12) dans l'arbre extérieur (11) est inférieur à l'angle de rotation maximal du deuxième organe de réglage (15) par rapport au premier organe de réglage (14).

10. Système de commande de soupape (1) selon l'une des revendications susmentionnées, **caractérisé en ce que** des éléments de cames réglables (25) sont reçus de manière rotative sur l'arbre extérieur (11), lesquels sont reliés à l'arbre intérieur (12) à l'aide d'un boulon (26), les boulons (26) étant guidés à travers des passages dans l'arbre extérieur (11), et l'angle de rotation, limité par la butée (16) et la contre-butée (17), de l'arbre intérieur (12) dans l'arbre extérieur (11) étant inférieur à l'angle de rotation maximal des boulons (26) dans les passages.

11. Arbre à cames réglable (10) d'un système de commande de soupape (1) comprenant un arbre extérieur (11) et un arbre intérieur (12) s'étendant à travers l'arbre extérieur (11), dans lequel une butée (16) est prévue, laquelle est accouplée de manière solidaire en rotation à l'arbre extérieur (11), et une contre-butée (17) est prévue, laquelle est accouplée de manière solidaire en rotation à l'arbre intérieur (12), dans lequel l'angle de rotation maximal de l'arbre intérieur (12) dans l'arbre extérieur (11) est déterminé par une contiguïté de la butée (16) contre la contre-butée (17), dans lequel la butée (16) est réalisée sous forme de prolongement à griffes (22) et est disposée sur l'arbre extérieur (11) côté extrémité ou est formée sur celui-ci, dans lequel des espaces intermédiaires (28) sont formés entre les griffes du prolongement à griffes (22), et la contre-butée (17) est formée par un élément à tenons (23) qui est disposé sur l'arbre intérieur (12) côté extrémité de manière correspondante au prolongement à griffes (22), dans lequel des tenons (24) de l'élément à tenons (23) pénètrent radialement vers l'extérieur dans les espaces intermédiaires (28) du prolongement à griffes (22).
